# EUROPÄISCHE PATENTSCHRIFT

(11) **EP 0 629 456 B1**
(45) Veröffentlichungstag und Bekanntmachung des Hinweises auf die Patenterteilung: **11.06.1997**
(21) Anmeldenummer: 94104469.5
(22) Anmeldetag: 22.03.1994
(51) Int. Cl.: B21D 26/02

(54) **Vorrichtung zum Herstellen von Hohlkörpern**
Apparatus for making hollow products
Dispositif pour le fabrication de corps creux

(30) Priorität: 18.06.1993 DE 4320236
(43) Veröffentlichungstag der Anmeldung: 21.12.1994
(73) Patentinhaber: Schäfer Hydroforming GmbH & Co., 57234 Wilnsdorf (DE)
(72) Erfinder: Schäfer, August Wilhelm, D-57489 Drolshagen (DE)
(74) Vertreter: Pollmeier, Felix, Dipl.-Ing.

(56) Entgegenhaltungen:
- EP-A- 0 512 160
- FR-A- 2 679 159
- US-A- 3 350 905

## Beschreibung

Die Erfindung betrifft eine Vorrichtung zum Herstellen von Hohlkörpern durch Umformen eines Rohres nach dem Innenhochdruckverfahren, mit mehreren Umformstößeln, wobei jeder der Umformstößel am freien axial beweglichen Ende einer zugeordneten Hydraulikzylinderkolbenanordnung vorgesehen ist und zumindest einer der Umformstößel mit einer Druckmittelzuführung versehen ist.

Beim Innenhochdruckverfahren (vgl. Industrie-Anzeiger, 88. Jg. Nr. 37 vom 10. Mai 1966, Seiten 769 bis 772 und Nr. 48 vom 17. Juni 1966, Seiten 1001 bis 1004) wird regelmäßig ein Rohr in eine die Form des herzustellenden Hohlkörpers aufweisende Werkzeuganordnung eingelegt und mit Hilfe eines in das Innere des Rohres eingeleiteten Fluids aufgeweitet bzw. kalt umgeformt. Die Umformstößel sind Teil dieser Werkzeuganordnung. Zum Herstellen unterschiedlicher Hohlkörper hat man bisher stets die gesamte Werkzeuganordnung einschließlich der Umformstößel ausgewechselt, was verhältnismäßig aufwendig ist.

Der Erfindung liegt die Aufgabe zugrunde, eine Vorrichtung der eingangs genannten Art so aufzubauen, daß zum Herstellen unterschiedlicher Hohlkörper möglichst wenig Teile der Werkzeuganordnung ausgewechselt werden müssen.

Die erfindungsgemäße Lösung dieser Aufgabe besteht darin, daß die Umformstößel relativ zueinander bezüglich Wirkungsachse und Angriffspunkt im Raum einstellbar sind.

Der durch die Erfindung erreichte Vorteil besteht darin, daß die Umformstößel zufolge der praktisch beliebigen räumlichen Einstellbarkeit für die Herstellung mehrerer Hohlkörper eingesetzt werden können, so daß nur noch die verbleibenden Teile der Werkzeuganordnung ausgewechselt werden müssen. Die erfindungsgemäße Vorrichtung ist damit wesentlich schneller umrüstbar, damit sind auch die Hohlkörper kostengünstiger herstellbar.

Für die weitere Ausgestaltung bestehen im Rahmen der Erfindung mehrere Möglichkeiten. So sind nach einer bevorzugten Ausführungsform die Hydraulikzylinderkolbenanordnungen in Gelenkköpfen verschwenkbar, die Gelenkköpfe in zueinander parallelen Längsführungen verstellbar und die Längsführungen auf einer zu den Längsführungen orthogonalen Kreisführung um deren Zentralachse verschwenkbar gelagert. Die Gelenkköpfe wird man vorteilhafterweise als Kugelgelenkköpfe ausbilden. Für die Längsführungen sind Taschenkulissen besonders geeignet. Jedenfalls empfiehlt es sich, die Anordnung so zu treffen, daß die Hydraulikzylinderkolbenanordnungen, die Gelenkköpfe und die Längsführungen jeweils unabhängig voneinander einstellbar sind. Das schließt jedoch nicht aus, daß im Bedarfsfalle auch ein paarweises Zusammenwirken dieser Bauteile verwirklicht werden kann.

Im folgenden wird die Erfindung anhand einer ein Ausführungsbeispiel darstellenden Zeichnung näher erläutert. Es zeigen
- Fig. 1: eine Vorrichtung zum Herstellen von Hohlkörpern und
- Fig. 2: eine Seitenansicht des Gegenstandes der Fig. 1.

Die in den Figuren dargestellte Vorrichtung dient zum Herstellen von Hohlkörpern durch kaltes Umformen eines metallischen Rohres nach dem Innenhochdruckverfahren. Die Vorrichtung weist ein nur angedeutetes Pressengestell 1 und eine Werkzeuganordnung 2 auf. Diese umfaßt mehrere, im Ausführungsbeispiel zwei Umformstößel 3. Die zwischen den Umformstößeln 3 befindlichen zweigeteilten Werkzeuganordnungsteile, die die endgültige Gestalt des herzustellenden Hohlkörpers aufweisen, sind im einzelnen nicht dargestellt. Jeder der Umformstößel 3 ist am freien axial beweglichen Ende einer zugeordneten Hydraulikzylinderkolbenanordnung 4 vorgesehen. Zumindest einer der Umformstößel ist mit einer Druckmittelzuführung versehen, über die ein Druckmittel in das Innere des kalt umzuformenden Rohres eingeleitet werden kann.

Wie man durch eine vergleichende Betrachtung der Figuren ohne weiteres feststellt, sind die Umformstößel 3 relativ zueinander bezüglich Wirkungsachse und Angriffspunkt mehr oder weniger beliebig im Raum einstellbar. Hierzu sind die Hydraulikzylinderkolbenanordnungen 4 in Gelenkköpfen 5 allseitig verschwenkbar gelagert; diese Verschwenkbarkeit ist durch die Doppelpfeile A gekennzeichnet. Außerdem sind die Gelenkköpfe 5 in zueinander parallelen vertikalen Längsführungen 6 verstellbar; das verdeutlichen die Doppelpfeile B. Darüber hinaus sind die Längsführungen 6 noch auf einer zu den Längsführungen 6 orthogonalen, also horizontalen Kreisführung 7 um deren vertikale Zentralachse 8 verschwenkbar gelagert; das verdeutlichen die Doppelpfeile C. Der Doppelpfeil D verdeutlicht, daß der Angriffspunkt der Umformstößel 3 in Längsrichtung der Hydraulikzylinderkolbenanordnung 4 einstellbar ist.

Die Gelenkköpfe 5 sind als Kugelgelenkköpfe und die Längsführungen 6 als Taschenkulissen ausgebildet. Dabei ist die Anordnung so getroffen, daß die Längseinstellung der Hydraulikzylinderkolbenanordnung (4), die Kreisführung (7), die Gelenkköpfe (5) und die Längsführungen (6) jeweils unabhängig voneinander einstellbar sind.

Zum Herstellen eines anderen Hohlkörpers werden die zwischen den Umformstößeln 3 liegenden Teile der Werkzeuganordnung entfernt, die Umformstößel 3 in die für die Herstellung des neuen Hohlkörpers erforderliche Position gebracht. Daraufhin werden die dem neuen Hohlkörper zugeordneten Werkzeugteile zwischen den Umformstößeln 3 angebracht.

Im Ausführungsbeispiel ist die Vorrichtung mit zwei Umformstößeln 3 dargestellt. Es versteht sich von selbst, daß je nach herzustellendem Hohlkörper aber auch mehr als zwei Umformstößel 3 vorgesehen sein können.

## Patentansprüche

1. Vorrichtung zum Herstellen von Hohlkörpern durch Umformen eines Rohres nach dem Innenhochdruckverfahren, mit mehreren Umformstößeln (3), wobei jeder der Umformstößel (3) am freien axial beweglichen Ende einer zugeordneten Hydraulikzylinderkolbenanordnung (4) vorgesehen ist und zumindest einer der Umformstößel (3) mit einer Druckmittelzuführung versehen ist, **dadurch gekennzeichnet,** daß die Umformstößel (3) relativ zueinander bezüglich Wirkungsachse und Angriffspunkt im Raum einstellbar sind.

2. Vorrichtung nach Anspruch 1, dadurch gekennzeichnet, daß die Hydraulikzylinderkolbenanordnungen (4) in Gelenkköpfen (5) verschwenkbar, die Gelenkköpfe (5) in zueinander parallelen Längsführungen (6) verstellbar und die Längsführungen (6) auf einer zu den Längsführungen (6) orthogonalen Kreisführung (7) um deren Zentralachse (8) verschwenkbar gelagert sind.

3. Vorrichtung nach Anspruch 2, dadurch gekennzeichnet, daß die Gelenkköpfe (5) als Kugelgelenkköpfe ausgebildet sind.

4. Vorrichtung nach einem der Ansprüche 2 oder 3, dadurch gekennzeichnet, daß die Längsführungen (6) als Taschenkulissen ausgebildet sind.

5. Vorrichtung nach einem der Ansprüche 2 bis 4, dadurch gekennzeichnet, daß die Hydraulikzylinderkolbenanordnungen (4), die Gelenkköpfe (5) und die Längsführungen (6) jeweils unabhängig voneinander einstellbar sind.

## Claims

1. Apparatus for producing hollow bodies through deformation of a pipe by the internal high-pressure method, comprising a plurality of forming rams (3) which are each mounted at the free axially movable end of an associated hydraulic cylinder piston arrangement (4), at least one of said forming rams (3) being equipped with a pressurized fluid supply means, **characterized in that** said forming rams (3) are adjustable relative to each other in space with regard to their operating axis and point of attack.

2. Apparatus as claimed in claim 1, **characterized in that** the hydraulic cylinder piston arrangements (4) are pivotably supported by articulated joint heads (5), that said articulated joint heads (5) are adjustable in mutually parallel longitudinal guide means (6), and that said longitudinal guide means (6) are arranged on an annular guide means (7) which is located in a position orthogonal to said longitudinal guide means (6) so that the latter are pivotable about the central axis (8) of said annular guide means.

3. Apparatus as claimed in claim 2, **characterized in that** said articulated joint heads (5) take the form of ball joint heads.

4. Apparatus as claimed in any of claims 2 or 3, **characterized in that** said longitudinal guide means(6) take the form of pocket detent guideways.

5. Apparatus as claimed in any of claims 2 through 4, **characterized in that** said hydraulic cylinder piston arrangements (4), said joint heads (5), and said longitudinal guide means (4) are each adjustable independently of one another.

## Revendications

1. Dispositif de fabrication de corps creux par déformation d'un tube d'après le procédé sous haute pression intérieure, comprenant plusieurs poussoirs de déformation (3), chacun des poussoirs de déformation (3) étant prévu sur l'extrémité libre et mobile dans le sense axial d'un système de cylindre-piston hydraulique (4) associé, et au moins l'un des poussoirs de déformation (3) étant muni d'une alimentation en fluide sous pression, **caractérisé en ce** que les poussoirs de déformation (3) peuvent être réglés les uns par rapport aux autres en ce qui concerne l'axe d'action et le point d'attaque dans l'espace.

2. Dispositif selon la revendication 1, **caractérisé en ce** que les systèmes de cylindre-piston hydrauliques (4) peuvent pivoter dans des têtes d'articulation (5), que les têtes d'articulation (5) sont déplacables dans les guides longitudinaux (6) parallèles, et que les guides longitudinaux (6) sont montés sur un guidage circulaire (7) disposé orthogonalement par rapport auxdits guides (6), de manière à pouvoir pivoter autour de l'axe central (8) dudit guidage circulaire.

3. Dispositif selon la revendication 2, **caractérisé en ce** que les têtes d'articulation (5) sont conformées en joints de cardan à rotule.

4. Dispositif selon l'une des revendications 2 ou 3, **caractérisé en ce** que les guides longitudinaux (6) sont conformés en coulisses à poches.

5. Dispositif selon l'une des revendications 2 à 4, **caractérisé en ce** que les systèmes de cylindre-piston hydauliques (4), les têtes d'articulation (5) et les guides longitudinaux (6) peuvent à chaque fois être réglés indépendamment les uns des autres.
